# EUROPÄISCHE PATENTSCHRIFT

(11) **EP 3 612 651 B1**
(45) Veröffentlichungstag und Bekanntmachung des Hinweises auf die Patenterteilung: **19.08.2020**
(21) Anmeldenummer: 18726920.4
(22) Anmeldetag: 18.04.2018
(51) Int. Cl.: C21D 8/02, C21D 9/46, C21D 9/48, C21D 11/00, C21D 1/60, C21D 1/667, B21B 37/76, B21B 45/02

(54) **VORRICHTUNG ZUM KÜHLEN VON METALLBÄNDERN ODER -BLECHEN**
APPARATUS FOR COOLING OF METAL SHEETS OR BANDS
DISPOSITIF DE REFROIDISSEMENT DES BANDES OU TÔLES MÉTALLIQUES

(30) Priorität: 18.04.2017 DE 102017206540
(43) Veröffentlichungstag der Anmeldung: 26.02.2020
(73) Patentinhaber: SMS Group GmbH, 40237 Düsseldorf (DE)
(72) Erfinder: HASSEL, Christoph, 47249 Duisburg (DE); HEIMANN, Thomas, 58644 Iserlohn (DE); OUDEHINKEN, Heinz-Jürgen, 45149 Essen (DE); BERG, Henning, 57223 Kreuztal (DE); ALKEN, Johannes, 57076 Siegen (DE)
(74) Vertreter: Klüppel, Walter
(86) Internationale Anmeldenummer: PCT/EP2018/059896
(87) Internationale Veröffentlichungsnummer: WO 2018/192968

(56) Entgegenhaltungen:
- WO-A1-99/42769
- DE-A1- 4 009 868
- DE-A1- 10 327 383
- DE-A1-102007 053 523
- DE-A1-102010 049 020
- DE-A1-102014 001 146
- JP-A- H0 671 327
- KR-B1- 100 825 619

## Beschreibung

Die Erfindung betrifft eine Vorrichtung zum Kühlen von auf einer Förderstrecke geförderten Metallbändern oder -blechen nach dem Oberbegriff von Anspruch 1.

Bei der Herstellung von Stahlwerkstoffen können deren mechanische Eigenschaften auf vielfältige Weise beeinflusst werden. Durch Ergänzen von bestimmten Legierungselementen wird eine Erhöhung der Festigkeit erreicht (Mischkristallhärtung). Während des Walzens kann zudem die Fertigstraßentemperatur abgesenkt werden, um eine höhere Versetzungsdichte zu erzielen (Versetzungshärtung). Durch Zulegieren von Mikrolegierungselementen - z.B. Nb, V oder Ti - werden Ausscheidungen gebildet, die eine Erhöhung der Festigkeit hervorrufen (Ausscheidungshärtung). Die vorstehend genannten Mechanismen haben allerdings den Nachteil, dass hierdurch die Zähigkeit des hergestellten Materials ungünstig beeinflusst wird. Dagegen wirkt sich eine feine Kornstruktur des Gefüges (Feinkornhärtung) positiv auf die Festigkeits- und gleichzeitig auf die Zähigkeitseigenschaften der hergestellten Stahlwerkstoffe aus. Mit einer kleinen Korngröße werden die Festigkeits- und die Zähigkeitseigenschaften des Stahlwerkstoffes verbessert.

Die vorstehend genannte Zugabe von Legierungs- und/oder Mikrolegierungselementen, die beim Betrieb von Gießwalzanlagen und Warmbandstraßen bekannt ist, unterliegt dem Nachteil, dass eine solche Zugabe kostspielig ist und zusätzlich durch verschiedene Rahmenbedingungen limitiert wird.

Nach dem Stand der Technik ist es bei der Herstellung von Metallbändern bzw. -blechen bekannt, eine Kühlung der Metallbänder bzw. -bleche durch Kühlbalken vorzusehen, die sich über die Breite der Förderstrecke erstrecken, entlang der die Metallbänder bzw. -bleche transportiert werden. Fig. 4 zeigt eine schematisch vereinfachte Seitenansicht eines herkömmlichen Kühlbalkens, bei dem die Geometrien der Austrittsöffnungen über der Breite B der Förderstrecke bzw. entlang einer Längsachse des Kühlbalkens konstant gehalten sind.

Bei der Herstellung von Stahlwerkstoffen bedingt eine Verringerung der (Ferrit-)Korngröße im Allgemeinen eine Zunahme der Festigkeit, was durch die Hall-Petch-Gleichung beschrieben wird. Hiernach ist die Festigkeitszunahme umgekehrt proportional zur Korngröße. Durch eine Erhöhung der Kühlrate wird eine Verringerung der Korngröße des Endproduktes erreicht, so dass mit einer Verstärkung der Kühlung die Herstellung von höherfesten Werkstoffen möglich ist. In diesem Zusammenhang darf ergänzend darauf hingewiesen werden, dass die Zähigkeitseigenschaften des Endproduktes durch ein feineres Ferrit-Korn verbessert werden, was durch die Cottrell-Petch-Beziehung beschrieben wird.

Falls zwecks einer Verringerung der Korngröße die Wassermenge, welche aus den Kühlbalken auf die Metallbänder bzw. -bleche ausgetragen wird, erhöht wird, kommt es bei einem herkömmlichen Kühlbalken gemäß Fig. 4 aufgrund von strömungstechnischen Änderungen des Wasserflusses zu einer ungleichmäßigen Beaufschlagung über der Breite B der Förderstrecke. Bei einer Erhöhung der Wassermenge nimmt der Staudruck an der Seite, die dem Zuflusss entgegengesetzt ist (in der Fig. 4 an der im Bildbereich links gezeigten Stirnseite des Kühlbalkens) zu, und verhindert dadurch eine uneingeschränkte Ausbildung der Spritzhöhe in Richtung einer Oberfläche des Metallbands bzw. -blechs. In Folge dessen kommt es zu einer dreieckigen Spritzbildform, die in Fig. 4 schematisch vereinfacht dargestellt ist. Hierbei entspricht die Höhe eines Wasserstrahls angrenzend zu den Austrittsöffnungen jeweils einer Menge an ausgebrachter Kühlflüssigkeit. In einer Richtung weg von dem Zufluss (bzw. in Richtung der im Bildbereich links gezeigten Stirnseite des Kühlbalkens) nimmt somit die ausgebrachte Menge an Kühlflüssigkeit zu, was zu einer nachteiligen ungleichmäßigen Temperaturverteilung über der Breite B der Förderstrecke führt.

Aus DE 40 09 868 A1 ist eine Vorrichtung mit den Merkmalen nach dem Oberbegriff von Anspruch 1 bekannt.

JP H08 164410 A zeigt eine Vorrichtung zum Kühlen von Metallbändern bzw. - blechen, bei der ein Kühlbalken an einer Oberseite eines Metallbands angeordnet ist und die Austrittsöffnungen des Kühlbalkens in Form von Röhrchen an beiden Stirnseiten des Kühlbalkens durch eine Mehrzahl von Versorgungsleitungen mit Kühlflüssigkeit gespeist werden.

Entsprechend liegt der Erfindung die Aufgabe zugrunde, bei der Herstellung von Metallbändern bzw. -blechen die Kühlung mit einfachen Mitteln zu optimieren, um dadurch bessere mechanische Eigenschaften des metallischen Werkstoffs zu erreichen.

Die obige Aufgabe wird durch eine Vorrichtung mit den im Anspruch 1 definierten Merkmalen gelöst.

Eine Vorrichtung nach der vorliegenden Erfindung dient zum Kühlen von auf einer Förderstrecke geförderten Metallbändern vor, wobei Kühlflüssigkeit durch Austrittsöffnungen von Kühlbalken, die gegenüberliegend jeweils an einer Oberseite und an einer Unterseite des zu kühlenden Metalllbands bzw. -blechs angeordnet sind und sich jeweils über die Breite der Förderstrecke erstrecken, in Richtung des Metallbands ausgetragen wird. Hierbei wird die Kühlflüssigkeit mit einer spezifischen Menge zwischen 100 und 200 m³/(m²*h) auf eine Oberfläche des Metallbands ausgetragen, wobei eine Verteilung der Kühlflüssigkeit über der Breite der Förderstrecke parabolisch ist. Diese parabolische Mengenverteilung an Kühlflüssigkeit über der Breite der Förderstrecke berücksichtigt den Umstand, dass bei den genannten hohen spezifischen Mengen an Kühlflüssigkeit es an den Bandkanten des Metallbandes zu einem zusätzlichen, nicht zu vernachlässigenden Betrag zur Kühlung durch die dort abfließende Kühlflüssigkeit kommt. Somit kann durch die parabolische Mengenverteilung, die an den Rändern der Förderstrecke bzw. des Metallbandes eine geringere Menge an Kühlflüssigkeit vorsieht als im Vergleich zur Mitte der Förderstrecke, wirkungsvoll verhindert werden, dass es an den Rändern bzw. Kanten des Metallbandes zu einer ungleichmäßigen Kühlung in Form einer Unterkühlung kommt. Für die erfindungsgemäße Vorrichtung ist hierzu vorgesehen, dass den einzelnen Austrittsöffnungen ein jeweils angepasster Strömungsquerschnitt zugeordnet ist, wobei der Strömungsquerschnitt einer Austrittsöffnung angrenzend an eine Stirnseite des Kühlbalkens, die sich entgegengesetzt zur Anschlussstelle für das Versorgungsrohr der Kühlflüssigkeit befindet, kleiner ist als der Strömungsquerschnitt einer Austrittsöffnung direkt angrenzend zu dieser Anschlussstelle.

Den einzelnen Austrittsöffnungen eines jeweiligen an der Oberseite und an der Unterseite des zu kühlenden Metallbands bzw. -blechs angeordneten Kühlbalkens sind ein jeweils angepasster Strömungsquerschnitt und hierzu jeweils eine im Eintrittsbereich der zugeordneten Austrittsöffnungen angeordnete Blende zugeordnet. Die Anordnung dieser Blenden jeweils in einem Eintrittsbereich der ihnen zugeordneten Austrittsöffnungen bedeutet, dass diese Blenden den Austrittsöffnungen strömungstechnisch vorgeschaltet sind. Diesbezüglich darf darauf hingewiesen werden, dass der Strömungsquerschnitt, der den einzelnen Austrittsöffnungen jeweils angepasst zugeordnet ist, durch eine Ausgestaltung der einzelnen Blenden erreicht bzw. definiert wird. Dies führt zu dem Vorteil, dass die Austrittsöffnungen z.B. durch eine Vielzahl von Röhrchen mit jeweils gleichem Öffnungsquerschnitt ausgebildet sein können, was zu Kostenvorteilen führt.

Die einzelnen Austrittsöffnungen sind jeweils in Form von Röhrchen ausgebildet, die an einem Gehäuse des Kühlbalkens angebracht sind. Hierbei kann dann vorgesehen sein, dass - wie vorstehend erläutert - den einzelnen Röhrchen Blenden strömungstechnisch vorgeschaltet sind, die für die einzelnen Austrittsöffnungen einen jeweils angepassten Strömungsquerschnitt definieren.

Die vorstehend erläuterte Verteilung von Kühlflüssigkeit auf einer Oberfläche eines Metallbands an dessen Oberseite und Unterseite führt zu einer gleichmäßigen Kühlung des Metallbands auf der Ober- bzw. Unterseite. Indem die Beaufschlagung einer Oberfläche des Metallbands mit Kühlflüssigkeit an einer Unterseite des Metallbands mindestens 20 % höher ist als auf der Oberseite des Metallbands, wird eine bestmögliche Planheit für das hergestellte Metallband eingestellt bzw. erzielt.

Ein Kühlbalken nach der vorliegenden Erfindung kann in mehreren Kühlgruppen installiert sein, die entlang einer Förderstrecke für das Metallband angeordnet sind. Zur Einstellung einer einheitlichen Temperaturverteilung für das Metallband entlang der Förderstrecke kann erfindungsgemäß vorgesehen sein, dass Querabspritzungen zwischen den einzelnen Kühlgruppen installiert sind, wobei mittels einer Querabspritzung das auf dem Metallband befindliche Wasser zuverlässig entfernt wird. Hierdurch wird verhindert, dass Kühlflüssigkeit, vorzugsweise Wasser, in einen Haspel mitlaufen bzw. einlaufen kann, wodurch eine ungewünschte Abkühlung des Metallbands durch dieses Wasser vermieden wird.

Mittels der vorliegenden Erfindung kann die Kühlrate für ein Metallband bei dessen Herstellung wirkungsvoll, mit gleichmäßiger Temperaturverteilung über der Bandbreite, erhöht werden. Diese Erhöhung der Kühlrate bewirkt eine Verringerung der Ferrit-Korngröße, welche wiederum eine Verbesserung der Festigkeitseigenschaften des hergestellten Metallbands zur Folge hat. Entsprechend ist es durch eine Anwendung der vorliegenden Erfindung und eine daraus resultierende Feinung der Ferrit-Korne und einer damit einhergehenden Festigkeitssteigerung möglich, auf einen Anteil von Legierungselementen, die ansonsten für eine Steigerung der Festigkeit zum Einsatz kommen würden, zu verzichten. Dadurch ist es möglich, Metallbänder bzw. -stähle der gleichen Festigkeit wie zuvor, mit jedoch geringeren Kosten zu produzieren. Dies ist insbesondere möglich bei Stahlsorten, deren Festigkeit mit Hilfe der Mikrolegierungselemente Ti, V und Nb erhöht wird.

Nachstehend sind bevorzugte Ausführungsformen der Erfindung anhand einer schematisch vereinfachten Zeichnung im Detail beschrieben.

Es zeigen:
- Fig. 1: eine Schnittansicht entlang der Linie A-A von Fig. 2 für eine nicht erfindungsgemäße Vorrichtung zum Kühlen eines Metallbands, wobei Kühlbalken an einer Oberseite und an einer Unterseite des Metallbands angeordnet sind,
- Fig. 2: eine schematische Seitenansicht einer Förderstrecke bzw. Fertigstraße mit einem letzten Gerüst davon zur Herstellung eines Metallbands, und eine sich anschließend Laminarkühlung samt Haspelanlage,
- Fig. 3: eine Schnittansicht entlang der Linie A-A von Fig. 2, für eine erfindungsgemäße Vorrichtung nach einer weiteren Ausführungsform, und
- Fig. 4: eine Schnittansicht eines herkömmlichen Kühlbalkens.

Nachstehend sind unter Bezugnahme auf die Fig. 1 bis 3 bevorzugte Ausführungsformen für eine Vorrichtung 10 zum Kühlen eines Metallbands, und eines entsprechenden Verfahrens erläutert. Die Vorrichtung 10 ist in der Zeichnung lediglich vereinfacht und insbesondere ohne Maßstab dargestellt.

Die Vorrichtung 10 dient zum Kühlen eines auf einer Förderstrecke 12 geförderten Metallbands 14. Die Förderstrecke 12 ist prinzipiell vereinfacht in der Fig. 2 in einer Seitenansicht gezeigt. Bei der Förderstrecke 12 kann es sich um einen Teil einer Fertigstraße handeln, deren letztes Gerüst bzw. Walzwerk in der Fig. 2 mit dem Bezugszeichen "1" bezeichnet ist. Von diesem Walzwerk 1 wird das Metallband 14 in Richtung einer Haspel 2 transportiert, in der Darstellung von Fig. 2 also von links nach rechts. Entlang der Förderstrecke 12 sind mehrere sog. verstärkte Kühlgruppen VK angeordnet, nämlich - in Bezug auf eine Transportrichtung T (vgl. Fig. 2) des Metallbands 14 entlang der Förderstrecke 12 gesehen - stromaufwärts und stromabwärts von mehreren konventionellen Kühlgruppen KK. Zur Bestimmung einer Temperatur des auf der Förderstrecke 12 transportierten Metallbands sind angrenzend an die Kühlgruppen mehrere Pyrometer 4 vorgesehen.

An dieser Stelle wird gesondert darauf hingewiesen, dass in der Zeichnung ein kartesisches Koordinatensystem eingetragen ist. Hierbei entspricht die x-Richtung der Transportrichtung des Metallbands 14 entlang der Förderstrecke 12. Die y-Richtung entspricht einer Breite der Förderstraße 12 bzw. des Metallbands 14. Die z-Richtung entspricht einer vertikalen Ausdehnung, und verdeutlicht eine Bauhöhe der Vorrichtung 10.

Fig. 1 zeigt eine Schnittführung entlang der Linie A-A von Fig. 2, und stellt eine Seitenansicht einer nicht-erfindungsgemäßen Vorrichtung 10 dar, die Teil einer verstärkten Kühlgruppe VK ist. Die Vorrichtung 10 ist in Bezug auf eine Längsachse des Metallbands 14, d.h. oberhalb und unterhalb davon, symmetrisch ausgebildet, so dass zur Vereinfachung von Fig. 1 lediglich die oberhalb des Metallbands 14 angeordneten Komponenten dieser Vorrichtung 10 mit Bezugszeichen versehen sind.

Die Vorrichtung 10 umfasst Kühlbalken 16, die an einer Oberseite und an einer Unterseite des Metallbands 14 angeordnet sind. Jeder dieser Kühlbalken 16 weist an einer Stirnseite davon eine Anschlussstelle 18 auf, an die ein Versorgungsrohr 20 für Kühlflüssigkeit angeschlossen werden kann. Durch die Versorgungsrohre 20 werden die Kühlbalken 16 mit Kühlflüssigkeit versorgt, was in Fig. 1 durch den Begriff "Zufluss" und entsprechende Pfeile innerhalb der Versorgungsrohe 20 kenntlich gemacht ist.

Entlang einer Längsachse der Kühlbalken 16 sind eine Mehrzahl von Austrittsöffnungen 22 vorgesehen, die in Form von sog. Röhrchen ausgebildet sind. Die Röhrchen 22 dienen zu dem Zweck, Kühlflüssigkeit in Richtung des Metallbands 14 auszutragen. Die ausgespritzte Kühlflüssigkeit ist in der Fig. 1 idealisiert durch jeweils senkrechte Linien F symbolisiert, die auf das Metallband 14 an dessen Oberseite und dessen Unterseite auftreffen.

Den Austrittsöffnungen der Kühlbalken 16 in Form der einzelnen Röhrchen 22 sind jeweils Blenden 24 strömungstechnisch vorgeschaltet. In Fig. 1 sind exemplarisch drei solcher Blenden 24 vergrößert - und prinzipiell stark vereinfacht - in Kreisen gezeigt. Hierin ist die Kühlflüssigkeit, die durch diese Blenden 24 in Richtung einer vorderen Mündung 26 der Austrittsöffnungen 22 strömt, jeweils durch einen geschwungenen Pfeil F symbolisiert.

Bezüglich der Blenden 24 wird gesondert darauf hingewiesen, dass diese alle einen unterschiedlichen Strömungsquerschnitt aufweisen, der entlang einer Längsachse des Kühlbalkens 16, nämlich in einer Richtung weg von der Anschlussstelle 18, sukzessive abnehmend ausgebildet ist. Ein Vergleich der Blenden 24, die exemplarisch in den drei Kreisen in Fig. 1 gezeigt sind, verdeutlicht, dass der Strömungsquerschnitt dieser Blenden 24 in der Zeichnungsebene von Fig. 1 von rechts nach links sukzessive abnehmend ausgebildet ist bzw. kleiner wird. In dieser Weise sind den einzelnen Austrittsöffnungen 22 jeweils angepasste Strömungsquerschnitte zugeordnet.

Bezüglich des Kühlbalkens 16, der in Fig. 1 an einer Oberseite des Metallbands 14 angeordnet ist, versteht sich, dass hierbei die Strömungsquerschnitte der Blenden 24 in gleicher Weise wie soeben erläutert ebenfalls in einer Richtung weg von der Anschlussstelle 18 sukzessive abnehmend ausgebildet sind.

Falls aus den Röhrchen 22 der Kühlbalken 16 vergleichsweise große Mengen an Kühlflüssigkeit auf das Metallband 14 ausgebracht werden - an einer Oberseite des Metallbands 14 z.B. mit einer spezifischen Menge zwischen 40 und 150 m³/(m²*h), und an einer Unterseite des Metallbands 14 z.B. mit einer spezifischen Menge zwischen 40 und 200 m³/(m²*h) - stellt sich dank der charakteristischen Abnahme des Strömungsquerschnitts der Blenden 24 entlang der Längsachse des Kühlbalkens 16 in einer Richtung weg von der Anschlussstelle 18 eine gewünschte linear gleichmäßige Verteilung der Kühlflüssigkeit F über der Breite B der Förderstrecke bzw. des Metallbands 14 ein. Dies wird durch das Spritzbild von Fig. 1 veranschaulicht. Hieraus resultiert ein gleichmäßiges Temperaturprofil des Metallbands 14 über seine Breite B, nämlich sowohl an einer Oberseite als auch an einer Unterseite hiervon.

Fig. 3 zeigt ebenfalls eine Schnittführung entlang der Linie A-A von Fig. 2, und stellt eine Seitenansicht einer erfindungsgemäßen Vorrichtung 10 dar. In gleicher Weise wie bei Fig. 1 weist diese erfindungsgemäße Ausführungsform zwei gegenüberliegende Kühlbalken 16 auf, zwischen denen ein Metallband 14 auf bzw. entlang der Förderstrecke 14 transportiert wird. Zwecks einer vereinfachten Darstellung ist jedoch das Metallband 14 in der Darstellung von Fig. 3 nicht gezeigt.

Bei der Ausführungsform von Fig. 3 werden durch die Röhrchen 22 der Kühlbalken an einer Oberseite und an einer Unterseite des Metallbands 14 sehr große spezifische Mengen an Kühlflüssigkeit auf dessen Oberflächen ausgetragen, z.B. mit Mengen zwischen 100 und 200 m³/(m²*h). Bei solch großen Wassermengen liefert die abfließende Kühlflüssigkeit über der Bandkante bzw. einem Rand des Metallbands 14 einen zusätzlichen, nicht zu vernachlässigenden Betrag zur Kühlung. Entsprechend sind die Strömungsquerschnitte der Blenden 24, die den einzelnen Austrittsöffnungen 22 jeweils strömungstechnisch vorgeschaltet sind, derart gewählt, dass sich über der Breite B der Förderstrecke 12 bzw. entlang einer Längsachse der Kühlbalken 16 eine parabolische Verteilung der Kühlflüssigkeit einstellt. In gleicher Weise wie bei der Ausführungsform von Fig. 1 ist dabei der Strömungsquerschnitt einer Blende 24 für eine Austrittsöffnung 22, die an eine zur Anschlussstelle 18 entgegengesetzten Stirnseite des Kühlbalkens 16 angrenzt (im Bildbereich von Fig. 3 ganz links), kleiner als der Strömungsquerschnitt der Blende 24 für eine Austrittsöffnung 22 (im Bildbereich von Fig. 3 ganz rechts), die unmittelbar an die Anschlussstelle 18 angrenzt. Dies wird durch einen Vergleich der beiden Kreise von Fig. 3, in denen die Blenden 24 an den jeweiligen Stirnseiten des Kühlbalkens 16 gezeigt sind, deutlich. Wie erläutert, kann hierdurch die nachteilige Bildung eines Staudrucks im Bereich der Austrittsöffnung 22 direkt angrenzend zur Anschlussstelle 18 vermieden werden.

Für eine Umsetzung der vorliegenden Erfindung kann vorgesehen sein, dass die Vorrichtung gemäß gemäß Fig. 3 entlang der Förderstrecke 12 gemäß Fig. 2 in den sog. verstärkten Kühlgruppen installiert ist, die jeweils mit "VK" bezeichnet sind. Durch solcherart verstärkte Kühlgruppen VK ist es möglich, die Kühlrate für ein auf der Förderstrecke 12 transportiertes Metallband 14 im vorderen Bereich und im hinteren Bereich der Kühlstrecke zu erhöhen. Die spezifische Beaufschlagung der Oberflächen des Metallbands 14 innerhalb dieser verstärkten Kühlgruppen VK entspricht dabei den vorstehend genannten Werten, die für eine Kühlung an der Oberseite und an der Unterseite des Metallbands 14 erläutert worden sind. Diese hohen spezifischen Beaufschlagungen mit Kühlflüssigkeit erlauben im Vergleich zu den konventionellen Kühlgruppen KK eine Erhöhung der Kühlrate von mindestens 40 %. In Folge dessen ist es möglich, die Temperatur des Metallbands 14 - bei gleichbleibender Transportgeschwindigkeit - in kürzerer Zeit bzw. einer verkürzten Wegstrecke auf eine vorbestimmte Temperatur abzukühlen, oder alternativ bei der Herstellung des Metallbands 14 eine ggf. größere Transportgeschwindigkeit einzustellen.

## Patentansprüche

1. Vorrichtung (10) zum Kühlen von auf einer Förderstrecke (12) geförderten Metallbändern oder - blechen, insbesondere von Warmbändern im Auslauf einer Walzstraße, umfassend
Kühlbalken (16), die gegenüberliegend jeweils an einer Oberseite und an einer Unterseite des zu kühlenden Metallbands bzw. -blechs (14) angeordnet sind und sich über die Breite (B) der Förderstrecke (12) erstrecken, wobei die Kühlbalken (16) jeweils an einer Stirnseite davon eine Anschlussstelle (18) aufweisen, an die ein Versorgungsrohr (20) für Kühlflüssigkeit (F) anschließbar ist, und
eine Mehrzahl von Austrittsöffnungen (22), die entlang einer Längsachse des Kühlbalkens (16) vorgesehen sind, wobei Kühlflüssigkeit (F) durch die Austrittsöffnungen (22) in Richtung des zu kühlenden Metallbands bzw. -blechs (14) ausbringbar ist,
**dadurch gekennzeichnet,**
**dass** die einzelnen Austrittsöffnungen (22) jeweils in Form von Röhrchen ausgebildet sind, die an einem Gehäuse des Kühlbalkens (16) angebracht sind,
**dass** die spezifische Menge an Kühlflüssigkeit (F), die durch die Austrittsöffnungen (22) des an der Oberseite des zu kühlenden Metallbands bzw. - blechs (14) angeordneten Kühlbalkens (16) auf das Metallband bzw. -blech (14) an dessen Oberseite ausgetragen wird, zwischen 100 und 200 m³/(m²*h) beträgt,
**dass** die spezifische Menge an Kühlflüssigkeit (F), die durch die Austrittsöffnungen (22) des an der Unterseite des zu kühlenden Metallbands bzw. - blechs (14) angeordneten Kühlbalkens (16) auf das Metallband bzw. -blech (14) an dessen Unterseite ausgetragen wird, zwischen 100 und 200 m³/(m²*h) beträgt, und
**dass** den einzelnen Austrittsöffnungen (22) eines jeweiligen an der Oberseite und an der Unterseite des zu kühlenden Metallbands bzw. -blechs (14) angeordneten Kühlbalkens (16) ein jeweils angepasster Strömungsquerschnitt und hierzu jeweils eine im Eintrittsbereich der zugeordneten Austrittsöffnungen (22) angeordnete Blende (24) zugeordnet sind, wobei der Strömungsquerschnitt einer Austrittsöffnung (22) und der zugeordneten Blende (24) angrenzend an eine zur Anschlussstelle (18) entgegengesetzten Stirnseite des Kühlbalkens (16) kleiner ist als der Strömungsquerschnitt einer Austrittsöffnung (22) und der zugeordneten Blende (24) unmittelbar angrenzend zur Anschlussstelle (18), wobei die Strömungsquerschnitte der Blenden (24) derart gewählt sind, dass eine Verteilung von Kühlflüssigkeit (F) über der Breite (B) der Förderstrecke (12) parabolisch ist.

## Claims

1. Device (10) for cooling metal strips or sheets conveyed on a conveyor path (12), particularly of hot strips in the outlet of a rolling train, comprising
cooling beams (16) which are arranged to be opposite respectively at an upper side and a lower side of the metal strip or sheet (14) to be cooled and which extend over the width (B) of the conveyor path (12), wherein the cooling beams (16) each have at an end thereof a connecting point (18) with which a supply tube (20) for cooling liquid (F) is connectible, and a plurality of outlet openings (22) provided along a longitudinal axis of the cooling beam (16), wherein cooling liquid (F) can be discharged through the outlet openings (22) in the direction of the metal strip or sheet (14) to be cooled,
**characterised in that**
the individual outlet openings (22) are each constructed in the form of tubelets, which are mounted on a housing of the cooling beam (16),
the specific quantity of cooling liquid (F) which is discharged onto the metal strip or sheet (14) at the upper side thereof through the outlet openings (22) of the cooling beam (16) arranged at the upper side of the metal strip or sheet (14) to be cooled is between 100 and 200 m³/(m²*h),
the specific quantity of cooling liquid (F) which is discharged onto the metal strip or sheet (14) at the lower side thereof through the outlet openings (22) of the cooling beam (16) arranged at the lower side of the metal strip or sheet (14) to be cooled is between 100 and 200 m^{3/}(m²*h) and
associated with the individual outlet openings (22) of a respective cooling beam (16) arranged at the upper side and the lower side of the metal strip or sheet (14) to be cooled are a respectively matched flow cross-section and with respect thereto a respective aperture (24) arranged in the inlet region of the associated outlet openings (22), wherein the flow cross-section of an outlet opening (22) and the associated aperture (22) adjoining an end of the cooling beam (16) opposite the connecting point (18) is smaller than the flow cross-section of an outlet opening (22) and the associated aperture (24) directly adjacent to the connecting point (18), wherein the flow cross-sections of the apertures (24) are so selected that a distribution of the cooling liquid (F) over the width (B) of the conveyor path (12) is parabolic.

## Revendications

1. Dispositif (10) destiné au refroidissement de bandes ou de plaques métalliques transportées sur un tronçon de transport (12), en particulier de bandes chaudes à la sortie d'un train de laminoir, qui comprend :
des traverses de refroidissement (16) qui sont disposées à l'opposé les unes des autres respectivement sur un côté supérieur et sur un côté inférieur de la bande, respectivement de la plaque métallique (14) qui doit être refroidie et qui s'étendent sur la largeur (B) du tronçon de transport (12) ; dans lequel les traverses de refroidissement (16) présentent respectivement sur un côté frontal de ces dernières, un endroit de raccordement (18) auquel peut venir se raccorder un tube d'alimentation (20) destiné à un liquide de refroidissement (F) ; et
une multitude d'ouvertures de distribution (22) qui sont prévues le long d'un axe longitudinal de la traverse de refroidissement (16) ; dans lequel du liquide de refroidissement (F) peut venir s'appliquer, en passant par les ouvertures de distribution (22), dans la direction de la bande respectivement de la plaque métallique (14) qui doit être refroidie ;
**caractérisé**
**en ce que** les ouvertures de distribution individuelles (22) sont réalisées respectivement sous la forme de petits tubes qui sont appliqués contre un logement de la traverse de refroidissement (16) ;
**en ce que** la quantité spécifique de liquide de refroidissement (F) qui est distribuée sur la bande, respectivement la plaque métallique (14) sur le côté supérieur de ces dernières, en passant par les ouvertures de distribution (22) de la traverse de refroidissement (16) qui est disposée contre le côté supérieur de la bande, respectivement de la plaque métallique (14) qui doit être refroidie, se situe entre 100 et 200 m³/m²*h);
**en ce que** la quantité spécifique de liquide de refroidissement (F) qui est distribuée sur la bande, respectivement la plaque métallique (14) sur le côté inférieur de ces dernières, en passant par les ouvertures de distribution (22) de la traverse de refroidissement (16) qui est disposée contre le côté inférieur de la bande, respectivement de la plaque métallique (14) qui doit être refroidie, se situe entre 100 et 200 m³/m²*h); et
**en ce qu'**une section transversale d'écoulement respectivement adaptée, ainsi qu'un obturateur (24) disposé à cet effet de manière respective dans la zone d'entrée des ouvertures de distribution correspondantes (22) sont attribués aux ouvertures de distribution individuelles (22) d'une traverse de refroidissement respective (16) disposée sur le côté supérieur et sur le côté inférieur de la bande, respectivement de la plaque métallique (14) qui doit être refroidie ; dans lequel la section transversale d'écoulement d'une ouverture de distribution (22) et de l'obturateur correspondant (24), en position adjacente à un côté frontal de la traverse de refroidissement (16) à l'opposé de l'endroit de raccordement (18), est inférieure à la section transversale d'écoulement d'une ouverture de distribution (22) et de l'obturateur correspondant (24), en position directement adjacente à l'endroit de raccordement (18); dans lequel les sections transversales d'écoulement des obturateurs (24) sont sélectionnées d'une manière telle qu'une diffusion du liquide de refroidissement (F) s'étend avec une configuration de forme parabolique sur la largeur (B) du tronçon de transport (12).
